# EUROPÄISCHE PATENTSCHRIFT

(11) **EP 0 105 284 B1**
(45) Veröffentlichungstag und Bekanntmachung des Hinweises auf die Patenterteilung: **30.09.1987**
(21) Anmeldenummer: 83900700.2
(22) Anmeldetag: 11.03.1983
(51) Int. Cl.: F41H 5/02

(54) **PANZERVORRICHTUNG UND VERFAHREN ZU DEREN HERSTELLUNG**
ARMOURING DEVICE AND PRODUCTION METHOD THEREOF
DISPOSITIF DE BLINDAGE ET SON PROCEDE DE FABRICATION

(30) Priorität: 12.03.1982 CH 1534/82; 25.06.1982 CH 3911/82; 22.12.1982 CH 7485/82
(43) Veröffentlichungstag der Anmeldung: 18.04.1984
(73) Patentinhaber: GEORG FISCHER AKTIENGESELLSCHAFT, CH-8201 Schaffhausen (CH)
(72) Erfinder: GERBER, Urs, CH-8247 Flurlingen (CH); GERBER, Erich, CH-8200 Schaffhausen (CH); HOFER, Peter, CH-8211 Hofen (CH); ROGG, Eduard, CH-8253 Diessenhofen (CH); GUT, Karl, CH-8463 Benken (CH); GYSEL, Walter, CH-8207 Schaffhaussen (CH); BAGGI, Roland, CH-8200 Schaffhausen (CH); FISCHER, Erwin, CH-8200 Schaffhausen (CH); LUSUARDI, Werther, CH-3293 Dotzigen (CH)
(86) Internationale Anmeldenummer: CH8300028
(87) Internationale Veröffentlichungsnummer: WO8303298

## Beschreibung

Die Erfindung betrifft eine Panzervorrichtung, wie sie im Oberbegriff von Anspruch 1 gekennzeichnet ist und ein Verfahren zu deren Herstellung.

Eine Panzervorrichtung der eingangs genannten Art ist bekannt geworden (US-A-4 179 979), wobei nichtmetallische Kugeln in Schichten mit dazwischenliegendem Schichtmaterial ausgerichtet angeordnet sind, wobei die Zwischenräume mit einem Polyurethan-Schaum ausgefüllt sind. Diese Anordnung ermöglicht im wesentlichen nur die Herstellung plattenförmiger Schutzelemente, so dass Anordnungen in beliebigen Hohlräumen zwischen Panzerplatten nicht möglich ist. Ausserdem ist der Herstellungsaufwand wegen der ausgerichteten Anordnung der Kugeln sehr hoch.

Die DE-A-2 759 193 zeigt ebenfalls eine plattenförmige Schutzpanzerung, bei welcher Schichten von dickwandigen Hohlkugeln aus z. B. auch Oxyd-Keramik in geordneter Lage in Nylon oder Kunstharz eingebettet sind. Diese Schutzpanzerung ist vorwiegend zum Schutz gegen Gewehrgeschosse bei Personen und leichten Fahrzeugen gedacht.

Im weiteren sind Schutzpanzerungen für Wurfgeschosse bekannt geworden (US-A-3 573 150 und EP-A-0 041 271), bei welchen reihenförmig, vorzugsweise runde Stäbe aus Glas oder Keramik in einem Elastomer oder einem Polymer-Kunststoff eingebettet sind, wobei nur quaderförmige Schutz-Moduli damit erstellbar sind.

Alle Panzervorrichtungen der vorgängig genannten Art haben keine oder nur eine ungenügende Schutzwirkung gegen Hohlladungen. Aufgabe der vorliegenden Erfindung ist die Schaffung einer Panzervorrichtung der eingangs genannten Art, welche durch einfache Mittel eine höhere Schutzwirkung gegen Hohlladungen gewährleistet, wobei speziell die Sicherheit gegen Mehrfachbeschuss verbessert werden soll. Ausserdem soll die Panzervorrichtung ein geringes Gewicht aufweisen und in unterschiedlichsten Formgestaltungen verwendbar bzw. herstellbar sein.

Erfindungsgemäss wird dies durch die im kennzeichnenden Teil von Anspruch 1 angegebenen Merkmale gelöst.

Weitere vorteilhafte Ausgestaltungen sind in den abhängigen Ansprüchen gekennzeichnet.

Durch die Anordnung einer Vielzahl von hohlkugelförmigen Füllkörpern variabler oder gleicher Grösse, unregelmässiger oder regelmässiger Orientierung zueinander, welche in einem Polyurethan-Zweikomponenten-Kunststoff eingebettet sind, entsteht eine Panzervorrichtung mit im Querschnitt rasch wechselnder Materialdichte und Orientierung. Bei derartigen sprungartigen Aenderungen der Dichte und Struktur nimmt die Wirkung des bei Hohlladungen entstehenden Hitzestrahles rasch ab, wodurch die Schutzwirkung erhöht wird. Durch die Einbettung der Füllkörper in den Kunststoff wird die Sicherheit gegen Mehrfachbeschuss erhöht.

Vorzugsweise bestehen die hohlkugelförmigen Füllkörper aus Korund, welches eine grosse Härte bei geringem spezifischen Gewicht aufweist. Die Kombination dieser Hohlkugeln mit dem Polyurethan-Zweikomponenten-Kunststoff ergibt ein geringes spezifisches Gewicht der Panzerung. Ausserdem ermöglicht diese Kombination das Ausfüllen von Hohlräumen unterschiedlichster Form, so dass auch unzugängliche Stellen mit einer Schutzpanzerung versehen werden können. Andererseits können damit feste ausgehärtete Blöcke als Moduli hergestellt werden, welche z. B. auf Panzerplatten angeordnet einen kombinierten Schutz bilden.

Die Erfindung ist anhand von mehreren Ausführungsbeispielen in den beiliegenden Zeichnungen dargestellt und nachfolgend beschrieben.

Es zeigen :
Figur 1 ein erstes Ausführungsbeispiel einer Panzervorrichtung im Teilquerschnitt,
Figur 2 ein zweites Ausführungsbeispiel von Fig. 1,
Figur 3 ein aus Füllkörpern und Kunststoff bestehender Block,
Figur 4 eine Ausführungsvariante des in Fig. 3 dargestellten Blockes im Querschnitt und
Figur 5 eine weitere Ausführungsvariante entsprechend Fig. 4.

Entsprechend Fig. 1 sind in einer aus Panzerstahl bestehenden Panzerplatte 1 bzw. einem Panzerplattenelement - auch Modul genannt - Hohlräume 2 gleichmässig oder ungleichmässig verteilt angeordnet, welche mindestens eine Einfüllöffnung aufweisen, vorzugsweise aber von der äusseren Oberfläche aus zugänglich sind.

In den Hohlräumen 2 sind hohlkörperförmige Füllkörper 3 angeordnet. Die Hohlräume 2 können an der Aussenseite als auch an der Innenseite einer Panzerplatte bzw. eines Plattenelementes angeordnet und mit einer Platte abgedeckt werden.

Die Füllkörper 3 sind Hohlkugeln 13 oder hohlkugelförmig ausgebildet. Die Füllung jedes Hohlraumes 2 kann Füllkörper 3 gleicher oder unterschiedlicher Grösse, gleichen oder unterschiedlichen nichtmetallischen Materials aufweisen. Vorzugsweise bestehen die Hohlkugeln aus Keramik - insbesondere Korund -, sie können aber auch aus Glas oder einem anderen nichtmetallischen Material hergestellt sein. Die Hohlkugeln 13 bzw. Füllkörper 3 können in einer regelmässig geschichteten Orientierung bzw. Lage in den Hohlräumen angeordnet sein (siehe Fig. 1 rechts) oder sie sind in einer, durch eine Schüttung mit möglichst grosser Schüttdichte sich ergebenden unregelmässigen Orientierung zueinander im Hohlraum angeordnet (siehe Fig. 1 links, Fig. 2). Die verbleibenden Zwischenräume werden mit einem aushärtbaren Zweikomponenten-Kunststoff 8 wie z. B. einem Polyurethan-Schaumstoff ausgefüllt, bzw. ausgeschäumt. Die Füllkörper können auch vor oder nach dem Einfüllen mit einem organischen oder anorganischen Binder wie z. B. Monoalumiphosphatbinder bzw. einem aushärtbaren Kunststoff verbunden, verklebt oder übergossen werden, welcher nach dessen Erstarrung einen Zusammenhalt der einzelnen Füllkörper bewirkt. Bei Füllkörpern aus Keramik können die einzelnen Körper auch durch Sintern miteinander verbunden werden. Der Aussendurchmesser der verwendenten Hohlkugeln liegt vorteilhafterweise in einem Bereich zwischen 3 und 15 mm. In Fig. 2 wird der Hohlraum 2 durch eine äussere Panzerplatte 10 und eine innere Panzerplatte 11, z. B. eines Panzerfahrzeuges gebildet, wobei durch eine Oeffnung 12 die vorzugsweise hohlkugelförmigen Füllkörper 3 zusammen mit dem Kunststoff oder nacheinander eingefüllt werden.

Das Verhältnis des Volumens V_{H} des Hohlraumes zum Volumen V des Füllkörpers sollte grösser als 100, vorzugsweise grösser als 250 sein. Füllkörper mit einem mittleren Durchmesser D_{M} von mindestens 3 mm und maximal 15 mm ergeben die gewünschten Volumenverhältnisse bei einer vorteilhaften Hohlraumgrösse. Das Verhältnis des Volumens eines Hohlraumes V_{H} zu dem reinen Materialvolumen V_{F} aller eingelegter Füllkörper sollte grösser als 2 sein. Bei derartigen Verhältnissen wird bei einem möglichst geringen Gewicht der Panzervorrichtung eine gute Schutzwirkung erreicht.

Nach dem Einfüllen der Füllkörper 3 in den jeweiligen Hohlraum 2 werden dann, wie bereits beschrieben, die Zwischenräume mit einem Zweikomponenten-Kunststoff, vorzugsweise mit einem Schaumstoff, z. B. aus Polyurethan ausgefüllt bzw. ausgeschäumt oder können auch vor oder nach .dem Einfüllen mit einem anorganischen oder organischen Binder verklebt oder übergossen werden, welcher nach dessen Erstarrung einen Zusammenhalt der einzelnen Füllkörper bewirkt.

Das Herstellen der Hohlraum-Füllung mit Füllkörpern und einem Zweikomponenten-Kunststoff kann auf unterschiedliche Weise erfolgen.

Variante A Füllkörper, erste Komponente und Netzmittel mischen und kurz vor dem Einfüllen in den Hohlraum bzw. in eine Form zweite Komponente zumischen.

Variante B Beide Komponenten und Füllkörper mischen und anschliessend einfüllen.

Variante C Füllkörper einfüllen, Polyurethan-Gemisch unter Ueberdruck oder Schwerkraft einfüllen. Diese Variante kann auch bei einer zueinander orientierten Lage der Füllkörper verwendet werden.

Sollen entsprechend Fig. 3 feste ausgehärtete Blöcke 20 aus Füllkörpern 3 und Kunststoff zum Einsetzen in die Hohlräume oder zum Aufsetzen auf Platten hergestellt werden, können diese mit einem Drahtgeflecht oder Streckmetall 21 armiert werden. Derartige Blöcke werden in einer Form hergestellt, wobei in der Form zuerst die Armierung 21 fixiert wird und anschliessend die Füllkörper 3 und der Kunststoff nach einem der Verfahren A, B oder C eingefüllt wird.

Entsprechend Fig. 4 weist der Block 20 zwischen den Füllkörpern 3 - vorzugsweise Hohlkugeln 13 - mehrere Schichten plattenförmiger Elemente 22 auf, welche vorzugsweise aus Keramik oder Glas bestehen.

Eine weitere Ausführungsvariante eines Blocks 21 zeigt Fig. 5, wobei die plattenförmigen Elemente 22 in mehreren Schichten auf der, der Bedrohungsrichtung 4 gegenüberliegenden Seite des Blockes angeordnet sind und ungefähr 1/3 der Höhe h des Blockes einnehmen. Vorteilhafterweise sind die plattenförmigen Elemente 22 mit einer Ummantelung 23 aus Kunststoff wie z. B. Polyurethan oder einem Elastomer versehen.

Derartige Blöcke können auch als Moduli bei einer, eine kombinierte Schutzwirkung gegen verschiedenartige Geschosse aufweisenden Panzerüng verwendet werden, wobei diese Moduli insbesonders den Schutz gegen Hohlladungen bilden.

Die Hohlräume bzw. die ausgehärteten Blöcke können sowohl an der Aussenseite als auch an der Innenseite einer Panzerplatte bzw. eines Plattenelementes angeordnet und mit einer Platte abgedeckt werden.

Wesentlich für die Erhöhung der Sicherheit gegen Mehrfachbeschuss ist die Optimierung des verwendeten Zweikomponenten-Kunststoffes, vorzugsweise eines Polyurethans.

Die Optimierung erfolgt bezüglich Festigkeit, Zähigkeit, Härte, Verarbeitbarkeit und bzw. oder durch geeignete Armierung bzw. Vernetzung.

Selbstverständlich können Art und Anordnung der Füllkörper, der verwendete Kunststoff und das Herstellungsverfahren bei den beschriebenen Ausführungsbeispielen unterschiedlich kombiniert werden, wodurch sich weitere, im Rahmen der Erfindung liegende Ausführungsvarianten ergeben.

Insbesonders können mehrere Schichten mit jeweils unterschiedlich grossen Füllkörpern angeordnet werden.

In Abwandlung von Fig. 4 können z. B. die Schichten mit den plattenförmigen Elementen 22 durch Füllkörper 3, 13 mit einem gegenüber den anderen Füllkörpern wesentlich grösseren Durchmesser angeordnet werden. Der Durchmesserunterschied der in den beiden verschiedenen Schichten verwendeten Füllkörper sollte vorzugsweise in einem Verhältnis von 1 : 3 bis 1 : 6 liegen.

## Patentansprüche

1. Panzervorrichtung mit Schutzwirkung gegen Hohlladungsgeschosse mit einer Vielzahl von nichtmetallischen kugelförmigen Füllkörpern (3), welche in einem aushärtbaren Polyurethan-Zweikomponenten-Kunststoff (8) eingebettet sind, dadurch gekennzeichnet, dass die Füllkörper (3) hohlkugelförmig ausgebildet sind und dass das Verhältnis des gesamten Volumens V_{H} des Hohlraumes zu dem reinen Materialvolumen V_{F} aller eingebetteten hohlkugelförmigen Füllkörper (3) grösser als 2 ist.

2. Panzervorrichtung nach Anspruch 1, dadurch gekennzeichnet, dass die Füllkörper (3) aus Korund bestehen.

3. Panzervorrichtung nach einem der Ansprüche 1 oder 2, dadurch gekennzeichnet, dass die in den Polyurethan-Zweikomponenten-Kunststoff eingebetteten Füllkörper (3) in Hohlräumen (2) von Panzerplatten (1) bzw. Plattenelementen angeordnet sind.

4. Panzervorrichtung nach einem der Ansprüche 1 bis 3, dadurch gekennzeichnet, dass die Füllkörper (3) mit dem aushärtbaren Polyurethan-Zweikomponenten-Kunststoff (8) fest verbunden einen selbsttragenden Block bzw. Modul bilden.

5. Panzervorrichtung nach einem der Ansprüche 1 bis 4, dadurch gekennzeichnet, dass zwischen den Füllkörpern (3) Armierungen aus Drahtgeflecht oder Streckmetall eingelegt sind.

6. Panzervorrichtung nach einem der Ansprüche 1 bis 5, dadurch gekennzeichnet, dass zwischen den Füllkörpern (3) ein oder mehrere Schichten plattenförmiger Elemente (22) oder Füllkörper (3) mit einer zu den übrigen Füllkörpern unterschiedlichen Grösse aus einem nichtmetallischen Material, wie z. B. Keramik oder Glas, angeordnet sind.

7. Panzervorrichtung nach Anspruch 6, dadurch gekennzeichnet, dass die plattenförmigen Elemente (22) mit einem Kunststoff oder einem Elastomer ummantelt sind.

8. Panzervorrichtung nach einem der Ansprüche 1 bis 7, dadurch gekennzeichnet, dass auf der, der Bedrohungsrichtung (4) gegenüberliegenden Seite, mehrere Schichten plattenförmiger Elemente (22) angeordnet sind, welche annähernd 1/3 der Gesamthöhe (h) der Panzervorrichtung einnehmen.

9. Panzervorrichtung nach einem der Ansprüche 1 bis 8, dadurch gekennzeichnet, dass der Aussendurchmesser der Fullkörper (3) grösser als 3 und kleiner als 15 mm ist.

10. Verfahren zur Herstellung der Panzervorrichtung nach einem der Ansprüche 1 bis 9, dadurch gekennzeichnet, dass die hohlkugelförmigen Füllkörper aus Keramik, Korund oder Glas in grösstmöglicher Schüttdichte in den Hohlraum eingefüllt und die verbleibenden Zwischenräume mit einem aushärtbaren Zweikomponenten-Polyurethan-Kunststoff ausgefüllt und die Füllkörper mit diesem. miteinander verbunden werden.

11. Verfahren nach Anspruch 10, dadurch gekennzeichnet, dass die Füllkörper zuerst mit der ersten Komponente und einem Netzmittel gemischt werden und kurz vor dem Einfüllen in eine Form bzw. einen Hohlraum die zweite Komponente zugemischt wird.

12. Verfahren nach Anspruch 10, dadurch gekennzeichnet, dass die Füllkörper mit beiden Komponenten gemischt werden und anschliessend in eine Form bzw. einen Hohlraum eingefüllt werden.

13. Verfahren nach Anspruch 10, dadurch gekennzeichnet, dass die Füllkörper in die Form bzw. den Hohlraum eingefüllt bzw. eingelegt werden und ein Polyurethan-Gemisch unter Ueberdruck oder Schwerkraft eingefüllt wird.

14. Verfahren nach einem der Ansprüche 10 oder 13, dadurch gekennzeichnet, dass vor dem Einfüllen des Gemisches aus Füllkörpern und Kunststoff in die Form bzw. in die Hohlräume Armierungen und bzw. oder plattenförmige Elemente eingelegt und fixiert werden.

15. Verwendung der Panzervorrichtung nach einem der Ansprüche 1 bis 9, bei einer für eine kombinierte Schutzwirkung gegen verschiedenartige Geschosse ausgebildeten zusammengesetzten Panzerung als Moduli zum Schutz gegen Hohlladungen.

## Claims

1. Armouring device with a protective action against hollow charge shells with a plurality of non-metallic, spherical packing bodies (3), which are embedded in a curable polyurethane two-component plastic (8), characterized in that the packing bodies (3) are hollow spherical and that the ratio of the total volume V_{H} of the cavity to the pure material volume V_{F} of all the embedded hollow spherical packing bodies (3) is greater than 2.

2. Armouring device according to claim 1, characterized in that the packing bodies (3) are made from corundum.

3. Packing device according to one of the claims 1 or 2, characterized in that the packing bodies (3) embedded in the polyurethane two-component plastic are arranged in cavities (2) of armour plates (1) or plate elements.

4. Armouring device according to one of the claims 1 to 3, characterized in that the packing bodies (3) firmly connected to the curable polyurethane two-component plastic (8) form a self-supporting block or module.

5. Armouring device according to one of the claims 1 to 4, characterized in that reinforcements of wire netting or metal mesh are inserted between the packing bodies (3).

6. Armouring device according to one of the claims 1 to 5, characterized in that between the packing bodies (3) are placed one or more layers of plate-like elements (22) or packing bodies (3) with a different size from the remaining packing bodies and made from a nonmetallic material, such as e. g. ceramic or glass.

7. Armouring device according to claim 6, characterized in that the plate-like elements (22) are covered with a plastic or elastomer.

8. Armouring device according to one of the claims 1 to 7, characterized in that on the side opposite to the threatening (4), there are several layers of plate-like elements (22) taking up approximately 1/3 of the total height (h) of the armouring device.

9. Armouring device according to one of the claims 1 to 8, characterized in that the external diameter of packing bodies (3) is greater than 3 and smaller than 15 mm.

10. Method for producing the armouring device according to one of the claims 1 to 9, characterized in that the hollow spherical packing bodies made from ceramic, corundum or glass are introduced with the maximum bulk density into the cavity and the remaining spaces are filled with a curable two-component polyurethane plastic and the packing bodies are interconnected.

11. Method according to claim 10, characterized in that the packing bodies are firstly mixed with the first component and a wetting agent and shortly prior to filling into the mould or cavity the second component is admixed.

12. Method according to claim 10, characterized in that the packing bodies are mixed with both components and subsequently filled into a mould or cavity.

13. Method according to claim 10, characterized in that the packing bodies are filled or inserted in the mould or cavity and a polyurethane mixture is introduced under an overpressure or gravity.

14. Method according to one of the claims 10 or 13, characterized in that prior to filling the mixture of packing bodies and plastic into the mould or cavities reinforcements and/or plate-like elements are inserted and fixed.

15. Use of the armouring device according to one of the claims 1 to 9, in an armouring system constructed to give a combined protective effect against different types of shells as modules for providing protection against hollow charges.

## Revendications

1. Dispositif de blindage pour protection contre les projectiles à charge creuse, comportant une multitude de corps de remplissage sphériques non métalliques (3) qui sont noyés dans une matière plastique durcissable (8) à base de polyuréthane, à deux composants, caractérisé par le fait que les corps de remplissage (3) sphériques sont creux et par le fait que le rapport du volume total V_{H} de la cavité au volume V_{F} du matériau constitutif de tous les corps de remplissage sphériques creux noyés (3) est supérieur à 2.

2. Dispositif de blindage selon revendication 1, caractérisé par le fait que les corps de remplissage (3) sont en corindon.

3. Dispositif de blindage selon l'une quelconque des revendications 1 ou 2, caractérisé par le fait que les corps de remplissage (3) noyés dans la matière plastique à base de polyuréthane à deux composants sont agencés dans des cavités (2) de plaques de blindage (1) ou d'éléments de plaques.

4. Dispositif de blindage selon l'une quelconque des revendications 1 à 4, caractérisé par le fait que les corps de remplissage (3) inamovible- ment liés par la matière plastique durcissable à base de polyuréthane à deux composants (8) forment un bloc ou module autoportant.

5. Dispositif de blindage selon l'une quelconque des revendications 1 à 4, caractérisé par le fait que des armatures faites d'entrelacs de fil ou de métal déployé sont disposées entre les corps de remplissage (3).

6. Dispositif de blindage selon l'une quelconque des revendications 1 à 5, caractérisé par l'agencement, entre les corps de remplissage (3), d'une ou plusieurs couches d'éléments en forme de plaque (22) ou de corps de remplissage ayant une taille différente de celle des autres corps de remplissage et faits d'un matériau non métallique tel que, par exemple, céramique ou verre.

7. Dispositif de blindage selon revendication 6, caractérisé par le fait que les éléments en forme de plaque (22) sont enveloppés par une matière plastique ou un élastomère.

8. Dispositif de blindage selon l'une quelconque des revendications 1 à 7, caractérisé par le fait que des éléments multicouches en forme de plaque (22), occupant environ 1/3 de la hauteur totale (h) du dispositif de blindage, sont agencés du côté opposé à celui faisant face à la direction de la menace (4).

9. Dispositif de blindage selon l'une quelconque des revendications 1 à 8, caractérisé par le fait que le diamètre extérieur des corps de remplissage (3) est supérieur à 3 mm et inférieur à 15 mm.

10. Procédé de réalisation du dispositif de blindage selon l'une quelconque des revendications 1 à 9, caractérisé par le fait que l'on introduit dans la cavité les corps de remplissage sphériques creux en céramique, corindon ou verre, avec une densité en vrac aussi grande que possible, et l'on remplit les volumes intermédiaires subsistants et lie les corps de remplissage entre eux avec une matière plastique durcissable à base de polyuréthane, à deux composants.

11. Procédé selon revendication 10, caractérisé par le fait que l'on mélange d'abord les corps de remplissage au premier composant et à un agent mouillant, puis, peu de temps avant de les introduire dans un moule ou dans une cavité, on ajoute et mélange le deuxième composant.

12. Procédé selon revendication 10, caractérisé par le fait que l'on mélange les corps de remplissage aux deux composants, puis on les introduit dans un moule ou dans une cavité.

13. Procédé selon revendication 10, caractérisé par le fait que l'on introduit ou insère les corps de remplissage dans le moule ou la cavité et l'on complète le remplissage en introduisant un mélange de polyuréthane sous pression ou par gravité.

14. Procédé selon l'une des revendications 10 ou 13, caractérisé par le fait qu'avant d'introduire le mélange de corps de remplissage et de matière plastique dans le moule ou dans les cavités, on y insère et fixe des armatures et/ou des éléments en forme de plaque.

15. Utilisation du dispositif de blindage selon l'une quelconque des revendications 1 à 9, pour constituer des modules de protection contre les charges creuses dans le cas d'un blindage composé, conçu pour assurer une protection combinée contre divers projectiles.
